# EUROPÄISCHE PATENTSCHRIFT

(11) **EP 0 534 103 B1**
(45) Veröffentlichungstag und Bekanntmachung des Hinweises auf die Patenterteilung: **23.10.1996**
(21) Anmeldenummer: 92113401.1
(22) Anmeldetag: 06.08.1992
(51) Int. Cl.: F24F 13/15

(54) **Schwenklager, insbesondere für die Luftleitelemente bei Luftdüsen**
Pivot bearings, especially for air guide vanes of air nozzles
Paliers à pivot, notamment pour ailettes de guidage dans des buses d'air

(30) Priorität: 26.09.1991 DE 4131995
(43) Veröffentlichungstag der Anmeldung: 31.03.1993
(73) Patentinhaber: AKO-ALFRED KOLB KG, D-74889 Sinsheim (DE)
(72) Erfinder: Müller, Bernhard, Dipl.-Ing., W-6836 Oftersheim (DE)
(74) Vertreter: Geitz, Heinrich, Dr.-Ing.

(56) Entgegenhaltungen:
- AU-B- 1 308 792
- GB-A- 2 108 263
- US-A- 3 636 854
- US-A- 4 060 024

## Beschreibung

Die Erfindung bezieht sich auf ein Schwenklager für um eine Anlenkachse verschwenkbar an einem Rahmen gelagerte Schwenkelemente, bei dem beidseitig von den Schwenkelementen vorstehende Lagerzapfen in nach einer Seite offene und einander gegenüberliegenden Rahmenseiten zugeordnete Lagerausnehmungen eingeclipst sind. Insbesondere bezieht sich die Erfindung auf Schwenklager für die Luftleitelemente bei Luftdüsen.

Schwenklager dieser Art sind bereits bei als Kunststoffteile ausgebildeten Luftdüsen mit zwischen einer Schließ- und einer maximalen Öffnungslage verschwenkbaren sowie in jeder beliebigen Stellung zwischen den vorgenannten Endlagen einstellbaren Luftleitelementen bekannt.

Ein derartiges Schwenklager für die Luftleitelemente bei Luftdüsen ist in der GB-A-2 108 263 beschrieben, bei dem einander gegenüberliegende Längsseiten eines als Kunststoff-Spritzteil ausgebildeten Rahmens mit Lagerausnehmungen ausgerüstet sind, die aus gabelartigen Vorsprüngen mit komplementären Lagerrasten im Bereich ihrer freien Enden bestehen und zum Einclipsen der Lagerzapfen der Luftleitelemente dienen.

Unbefriedigend dabei ist, daß wegen der nur begrenzten elastischen Verformbarkeit der mit den Lagerrasten versehenen Vorsprünge die Offenseiten der Lagerausnehmungen groß bemessen sein müssen, was dazu führt, daß die Umschlingung der Lagerzapfen in der Montagelage klein ist. Unbefriedigend ist ferner, daß die eingeclipsten Lagerzapfen in der Montagelage nur durch die Federkraft der gabelartigen Vorsprünge, deren Lagerrasten die Lagerausnehmungen bilden, gehalten sind. Beim Verstellen der Luftleitelemente können auf die eingeclipsten Lagerzapfen jedoch dem Einclipsen entgegengerichtete Kräfte einwirken und dadurch die Lagerzapfen aus den sie aufnehmenden Lagerausnehmungen herausgedrückt werden mit der Folge, daß es dann zu Verklemmungen kommt.

Es sind auch schon Schwenklager der eingangs erläuterten Art und Zweckbestimmung bekannt, bei denen aneinander gegenüberliegenden Längsseiten eines Luftleitelemente verschwenkbar aufnehmenden Rahmens Lagerkonsolen mit Lagerausnehmungen angeordnet sind, die ebenfalls die Montage der Luftleitelemente durch Einclipsen der seitlich von diesen vorstehenden Lagerzapfen in die Lagerausnehmungen ermöglichen, indem die seitlichen Begrenzungen der Lagerausnehmungen im Rahmen ihrer plastischen Verformbarkeit auffedern und nach dem Einclipsen der Lagerzapfen in ihre Ausgangslagen zurückfedern.

Auch bei diesen Schwenklagern müssen angesichts der nur begrenzten elastischen Verformbarkeit der gabelförmig ausgebildeten Begrenzungen der Lagerausnehmungen notwendig deren Offenseiten zum Einclipsen der Lagerzapfen groß bemessen sein, was ebenfalls zur Folge hat, daß nach der Montage die Lagerumschlingungswinkel klein sind. Dadurch können auch bei diesen Schwenklagern die Lagerzapfen beim Betätigen der Luftleitelemente leicht aus ihren Montagelagen gelangen, weil die Demontagekräfte wesentlich kleiner sind als die beim Einclipsen aufzubringenden Montagekräfte.

Demgemäß besteht die der Erfindung zugrundeliegende Aufgabe darin, das für die Lagerung von Schwenkelementen bestimmte Schwenklager der im Oberbegriff des Patentanspruchs 1 angegebenen Art dahingehend zu verbessern, daß bei einfacher Montage eine sichere Aufnahme der Lagerzapfen der Schwenkelemente in der montierten Lage gewährleistet ist.

Diese Aufgabe ist erfindungsgemäß dadurch gelöst, daß an beiden Rahmenlängsseiten einander gegenüberliegende Lagerkonsolen angespritzt sind, und daß sich in Parallellage zu den Rahmenlängsseiten von angespritzten Lagerkonsolen Federarme mit an ihren freien Enden angeordneten Lagerrasten forterstrecken, daß die Lagerrasten von zwei Federarmen, die mit ihren freien Enden aufeinander zu gerichtet sind, eine einen Lagerzapfen zwischen sich aufnehmende Lagerausnehmungen mit einem Einführschlitz zum Einclipsen eines Lagerzapfens bilden, und daß die in den Lagerausnehmungen aufgenommenen Lagerzapfen sich mit ihren zum jeweiligen Einführschlitz hin weisenden Seiten an den Lagerrasten, hingegen mit den von den Einführschlitzen abgewandten Seiten an Widerlagern abstützen.

Durch die Erfindung ist somit eine Schwenklagerausbildung verwirklicht, bei der angesichts der Anordnung der die Lagerausnehmungen bildenden Lagerrasten an den freien Enden von Federarmen das Einclipsen der Lagerzapfen der Schwenkelemente in die Lagerausnehmungen mit geringem Kraftaufwand gelingt und gleichwohl große Lagerzapfen-Umschlingungswinkel in der Montagelage verwirklichbar sind, bei der ein zufälliges Herausdrücken der Lagerzapfen aus ihren Montagelagen aber auch dadurch wirksam unterbunden ist, daß insoweit auf die Lagerzapfen der Schwenkelemente wirkende Kräfte nicht als Spreizkräfte an den eine Lagerausnehmung bildenden Federarmen angreifen, sondern in der Art einer Selbsthemmung auf die Lagerrasten einer Lagerausnehmung im Sinne einer den jeweiligen Einführschlitz verkleinernden Schließkraft wirken. Bei dem Schwenklager nach der Erfindung sind die mit den Lagerrasten versehenen Federarme für die Aufnahme der Lagerzapfen der Luftleitelemente somit so ausgebildet, daß es zum Einclipsen der Lagerzapfen in die Lagerausnehmungen nur geringer Kräfte bedarf, während ein etwaiges Ausrasten ohne besondere Demontagehilfsmittel zerstörungsfrei nicht möglich ist.

Im Rahmen der Erfindung können zwei einander zugeordnete und eine Lagerausnehmung bildende Lagerrasten an sich gabelförmig von einer Konsole forterstreckenden Federarmen angeordnet sein. Als besonders vorteilhaft hat sich jedoch erwiesen, wenn gemäß einer Weiterbildung sich von jeder Lagerkonsole nach voneinander abgewandten Seiten jeweils ein Federarm mit einer an seinem freien Ende angeordneten Lagerrast forterstreckt, wobei dann die an den freien Enden von Federarmen benachbarter Lager konsolen angeordneten Lagerrasten eine Lagerausnehmung bilden. Zweckmäßigerweise können die Federarme sich dabei jeweils von einem die Lagerkonsole mit der Rahmenlängsseite verbindenden Steg forterstrecken.

Bei so ausgebildeten Schwenklagern können die Federarme beträchtliche Längenerstreckung haben und mithin große elastische Verformbarkeit aufweisen, so daß unbeschadet klein bemessener Einführöffnungen für die Lagerzapfen letztere leicht in die Montagelage einclipsbar sowie große Umschlingungswinkel realisierbar sind.

Eine andere wichtige Weiterbildung sieht im Interesse einer vorteilhaften Montagehilfe vor, daß die Federarme einander zugewandter und eine Lagerausnehmung bildender Lagerrasten zu letzteren hin konvergierend verlaufen und in Einführrichtung der Lagerzapfen, also senkrecht zu der von letzteren gebildeten Lagerachse, sich trichterartig verengende Führungen bilden, mittels deren bei der Montage die Lagerzapfen den Lagerausnehmungen lagerichtig zugeführt werden.

Im Rahmen der vorliegenden Erfindung können die von den an den freien Enden der Federarme angeordneten Lagerrasten gebildeten Lagerausnehmungen auch so beschaffen sein, daß die Lagerrasten die Lagerzapfen aufeinander gegenüberliegenden Seiten wirksam in der Weise umfassen, daß die Lagerzapfen ohne Deformation der die Lagerrasten tragenden Federarme weder in Einführrichtung noch nach der von der Einführrichtung abgewandten Seite ausweichen können. Die Anordnung kann aber auchso getroffen sein, daß in Längsrichtung der Rahmenseitenteile benachbarte Lagerkonsolen dem jeweiligen Einführschlitz der Lagerausnehmungen zum Einclipsen der Lagerzapfen gegenüberliegend miteinander verbunden sind und daß die diese Verbindung vermittelnden Abschnitte Widerlager für die im übrigen zwischen einander zugeordneten Lagerrasten aufgenommenen Lagerzapfen bilden.

Bei einer derartigen Schwenklagergestaltung ist eine sichere Lagerzapfenaufnahme gewährleistet, wenn die an den freien Enden der Federarme angeordneten Lagerrasten die Lagerzapfen nur zur Einführseite hin umgreifen.

Gemäß einer nochmaligen Weiterbildung können die Lagerzapfen an ihren jeweils von den Schwenkelementen abgewandten Enden mit radial über die Zapfen vorstehenden Endflanschen versehen sein, die in der Montagelage die Federarme bzw. die an deren freien Enden angeordneten Lagerrasten formschlüssig hintergreifen, so daß eine präzise Festlegung der Schwenkelemente in der Montagelage auch in Richtung der Anlenkachse gewährleistet ist.

Schließlich können im Rahmen der Erfindung auch zwischen in Rahmenlängsrichtung benachbarten Lagerkonsolen in Einführrichtung der Lagerzapfen bei der Montage verlaufende Führungen für die Enden der Lagerzapfen vorgesehen sein, so daß die Lagerzapfenenden in der Montagelage zwischen den von der Einführseite abgewandten Führungsenden und den an den freien Enden der Federarme angeordneten Lagerrasten aufgenommen und dabei weithin zwangfrei geführt werden.

Eine Ausführungsform der Erfindung soll nachstehend anhand der beigefügten Zeichnung erläutert werden. In schematischen Ansichten zeigen:
- Fig. 1: eine aus einem umlaufenden Rahmen und an diesem um eine Anlenkachse verschwenkbar gelagerten Luftleitelementen bestehende Luftdüse mit Blick von der Düsenrückseite,
- Fig. 2: einen Querschnitt gemäß der Schnittlinie II-II in Fig. 1 durch die Luftdüse,
- Fig. 3: in einem Ausschnitt gemäß III aus Fig. 1 eine vergrößerte Ansicht der Lagerung der Luftleitelemente und
- Fig. 4: die Lagerung eines Luftleitelementes mit zwischen einander zugeordneten Lagerrasten aufgenommenem Lagerzapfen in einer seitlichen Ansicht entsprechend der Blickrichtung IV in Fig. 3.

Die in der Zeichnung veranschaulichte Luftdüse 10 besitzt einen umlaufenden Rahmen 11 mit in diesem aufgenommenen Luftleitelementen 12, 12', die schwenkbar an den Rahmenseitenteilen 13, 13' gelagert sind. Die lamellenartig ausgebildeten Luftleitelemente 12 haben sich beidseitig von diesen forterstreckende Lagerzapfen 14, 14' und in Rahmenlängsrichtung aufeinanderfolgend sind innenseitig an die Rahmenseitenteile 13, 13' jeweils einander gegenüberliegend Lagerkonsolen 15, 15' angespritzt.

Die Lagerkonsolen 15, 15' haben, wie insbesondere Fig. 4 zeigt, sich jeweils von einem Steg 16 nach voneinander abgewandten Seiten forterstreckende Federarme 17, 17', die an ihren freien Enden mit der Kontur der Lagerzapfen 14, 14' angepaßten Lagerrasten 18, 18' ausgerüstet sind. Jeweils zwei einander zugeordnete Lagerrasten bilden eine einseitig offene Lagerausnehmung 20 und die sich von in Rahmenlängsrichtung benachbarten Stegen 16 aufeinander zu fortertstreckenden Federarme 17, 17' verlaufen zu den an ihren freien Enden angeordneten Lagerrasten 18, 18' bzw. in Richtung auf die Offenseite 21 der von den Lagerrasten gebildeten Lagerausnehmung 20 konvergierend. Diese konvergierenden Abschnitte der Federarme bilden somit trichterartige Einführöffnungen für die Lagerzapfen 14, 14' der Luftleitelemente 12, 12' bei deren Montage.

Ferner haben, wie insbesondere die Fig. 3 zeigt, die Lagerkonsolen aus dem jeweiligen Seitenteil herauswachsende Konsolenplatten 22 und zwischen den Konsolenplatten benachbarter Lagerkonsolen 15, 15' erstrecken sich zur Einführseite der Lagerzapfen hin offene Führungen 23 für die Lagerzapfenenden. Auf der anderen Seite sind die genannten Führungen 23 durch Widerlager bildende Verbindungsabschnitte benachbarter Konsolen geschlossen. Die freien Enden der Lagerzapfen 14, 14' der Luftleitelemente 12, 12' sind mit radial über die Zapfen vorstehenden Endflanschen 24, 24' versehen, deren Durchmesser annähernd gleich der Breitenerstreckung der zwischen benachbarten Konsolenplatten 22 gebildeten Führungen 23 bemessen ist.

Bei der Montage der Luftleitelemente 12, 12' werden diese von der Rückseite aus mit ihren seitlich vorstehenden Lagerzapfen 14, 14' zwischen den Seitenteilen 13, 13' des Rahmens 11 so eingeführt, daß die Lagerzapfen in den von den konvergierend zueinander verlaufenden Abschnitten aufeinander zugerichteter Federarme 17, 17' gelangen, wobei die Endflanschen 24, 24' in die korrespondierenden Führungen 23 zwischen benachbarten Konsolenplatten 22 eingreifen, und dann durch leichte Krafteinwirkung in Richtung der die genannten Führungen begrenzenden Widerlager in ihre Montagelage hineingedrückt. Dabei federn die Federarme 17, 17' einander zugeordneter Lagerrasten auseinander und schnappen nach dem Einclipsen der Lagerzapfen 14, 14' in die aus Fig. 4 ersichtliche Montagelage zurück, in der die Endflanschen 24, 24' der Lagerzapfen zwischen den genannten Widerlagern und den angrenzenden Zapfenabschnitten und die Lagerzapfen selbst zwischen den Lagerrasten 18, 18' benachbarter Federarme 17, 17' aufgenommen sind.

Die Anordnung der Lagerrasten 18, 18' an den freien Enden von Federarmen 17, 17' ermöglicht ein großes Auffederungsvermögen der Lagerausnehmungen 20 bei der Montage mit der Folge, daß die Lagerrasten 18, 18' im montierten Zustand die Lagerzapfen 14, 14' einführseitig über große Umfangsbereiche umfassen. Es ist somit eine Schwenklagerausbildung verwirklicht, die sich durch große Lagerumfassungswinkel im montierten Zustand auszeichnet und bei der ein zufälliges Demontieren der Luftleitelemente 12, 12' wirksam unterbunden ist, weil für die Demontage der Luftleitelemente der Einführrichtung entgegengerichtet unverhältnismäßig größere Kräfte als für die Montage aufgewandt werden müßten.

Die innerhalb eines Rahmens 11 schwenkbar gelagerten Luftleitelemente 12, 12' haben rückseitige Vorsprünge 25, 25', mit denen eine durchgehende Koppelstange 26 gelenkig verbunden ist. Angesichts dieser Zwangskopplung der Luftleitelemente 12, 12' verschwenken diese aus der in Fig. 4 in dünnen Linien veranschaulichten Schließlage gemeinsam in die gestrichelt dargestellte Öffnungslage bei 27 und umgekehrt.

## Patentansprüche

1. Schwenklager für um eine Anlenkachse verschwenkbar an einem Rahmen gelagerte Schwenkelemente, bei dem beidseitig von den Schwenkelementen vorstehende Lagerzapfen in nach einer Seite offene und einander gegenüberliegenden Rahmenlängsseiten zugeordnete Lagerausnehmungen eingeclipst sind, insbesondere Schwenklager für die Luftleitelemente bei Luftdüsen,
dadurch gekennzeichnet, daß an beiden Rahmenlängsseiten einander gegenüberliegende Lagerkonsolen angespritzt sind, und
daß sich in Parallelebenen zu den Rahmenlängsseiten (13, 13') von den angespritzten Lagerkonsolen (15, 15') Federarme (17, 17') mit an ihren freien Enden angeordneten Lagerrasten (18, 18') forterstrecken, daß die Lagerrasten (18, 18') von zwei Federarmen (17, 17'), die mit ihren freien Enden aufeinander zu gerichtet sind, eine einen Lagerzapfen (14, 14') zwischen sich aufnehmende Lagerausnehmung (20) mit einem Einführschlitz (21) zum Einclipsen eines Lagerzapfens (14, 14') bilden, und daß die in den Lagerausnehmungen (20) aufgenommenen Lagerzapfen (14, 14') sich mit ihren zum jeweiligen Einführschlitz (21) hinweisenden Seiten an den Lagerrasten (18, 18'), hingegen mit den von den Einführschlitzen abgewandten Seiten an Widerlagern abstützen.

2. Schwenklager nach Anspruch 1, dadurch gekennzeichnet, daß sich von jeder Lagerkonsole (15, 15') nach voneinander abgewandten Seiten jeweils ein Federarm (17, 17') mit einer an seinem freien Ende angeordneten Lagerrast (18, 18') forterstreckt.

3. Schwenklager nach Anspruch 2, dadurch gekennzeichnet, daß die Federarme (17, 17') sich jeweils von einem die Lagerkonsole (15, 15') mit der Rahmenlängsseite (13, 13') verbindenden Steg (16) forterstrecken.

4. Schwenklager nach Anspruch 2 oder 3, dadurch gekennzeichnet, daß die Federarme (17, 17') einander zugeordneter und eine Lagerausnehmung (20) bildender Lagerrasten (18, 18') zu letzteren hin konvergierend verlaufen und in Einführrichtung der Lagerzapfen (14, 14') bei der Montage sich trichterartig verengende Führungen für die Lagerzapfen (14, 14') bilden.

5. Schwenklager nach einem der Ansprüche 2 bis 4, dadurch gekennzeichnet, daß in Längsrichtung der Rahmenseitenteile (13, 13') benachbarte Lagerkonsolen dem jeweiligen Einführschlitz (21) der Lagerausnehmungen (20) zum Einclipsen der Lagerzapfen gegenüberliegend miteinander verbunden sind und daß die sich zwischen diesen Lagerkonsolen erstreckenden Verbindungsabschnitte Widerlager für die im übrigen zwischen einander zugeordneten Lagerrasten (18, 18') aufgenommenen Lagerzapfen (14, 14') bilden.

6. Schwenklager nach einem der Ansprüche 2 bis 5, dadurch gekennzeichnet, daß die Lagerzapfen (14, 14') an ihren jeweils von den Schwenkelementen (12, 12') abgewandten Enden mit radial über die Zapfen vorstehenden Endflanschen (24, 24') versehen sind, die in der Montagelage die Federarme (17, 17') bzw. die an deren freien Enden angeordeten Lagerrasten (18, 18') formschlüssig hintergreifen.

7. Schwenklager nach einem der Ansprüche 2 bis 6, dadurch gekennzeichnet, daß zwischen in Rahmenlängsrichtung benachbarten Lagerkonsolen (15, 15') in Einführrichtung der Lagerzapfen (14, 14') bei der Montage verlaufende Führungen (23) für die Enden (24) der Lagerzapfen angeordnet sind.

## Claims

1. Pivot bearing for pivotal elements borne at a frame to be pivotable about a hinge axis, in which bearing there are bearing spigots which project from the pivotal elements at both sides and are clipped into bearing recesses which are open towards one side and associated with mutually opposite longitudinal sides of the frame, in particular pivot bearing for the air guide elements in air nozzles, characterised thereby, that mutually opposite bearing brackets are injection-moulded to both longitudinal sides of the frame, that spring arms (17, 17') with bearing detents (18, 18') arranged at their free ends extend forth from the bearing brackets (15, 15), which are injection-moulded on, in planes parallel to the longitudinal frame sides (13, 13'), that the bearing detents (18, 18') of two spring arms (17, 17'), which are oriented each towards the other by their free ends, form a bearing recess (20), which between them receives a bearing spigot (14, 14'), with an introduction slot (21) for the clipping-in of a bearing spigot (14, 14') and that the bearing spigots (14, 14') received in the bearing recesses (20) bear by their sides facing the respective introduction slot (21) against the bearing detents (18, 18'), thereagainst by the sides remote from the introduction slots against counterbearings.

2. Pivot bearing according to claim 1, characterised thereby, that a respective spring arm (17, 17') extends forth by a bearing detent (18, 18'), which is arranged at its free end, towards the mutually remote sides from each bearing bracket (15, 15').

3. Pivot bearing according to claim 2, characterised thereby, that the spring arms (17, 17') each extend forth from a web (16) connecting the bearing bracket (15, 15') with the longitudinal frame side (13, 13').

4. Pivot bearing according to claim 2 or 3, characterised thereby, that the spring arms (17, 17') extend convergently to bearing detents (18, 18'), which are each associated with the other and form a bearing recess (20), and form guides, which narrow during the assembly in funnel shape, in the direction of introduction of the bearing spigots (14, 14'), for the bearing spigots (14, 14').

5. Pivot bearing according to one of the claims 2 to 4, characterised thereby, that bearing brackets, which are neighbouring in longitudinal direction of the frame side parts (13, 13'), are connected together opposite the respective introduction slot (21) of the bearing recesses (20) and that the connecting portions, which extend between these bearing brackets, form counterbearings for the bearing spigots (14, 14'), which for the remainder are received between mutually associated bearing detents (18, 18').

6. Pivot bearing according to one of the claims 2 to 5, characterised thereby, that the bearing spigots (14, 14') at their ends respectively remote from the pivotal elements (12, 12') are provided with end flanges (24, 24'), which project radially beyond the spigots and which in the assembled position engage shape-lockingly behind the spring arms (17, 17') or the bearing detents (18, 18') arranged at their free ends.

7. Pivot bearing according to one of the claims 2 to 6, characterised thereby, that guides (23), which during the assembly extend in the direction of introduction of the bearing spigots (14, 14'), for the ends (24) of the bearing spigots are arranged between bearing brackets (15, 15'), which are neighbouring in longitudinal direction of the frame.

## Revendications

1. Palier pivotant, pour éléments pivotants logés contre un cadre, en pivotement autour d'un axe d'articulation, palier dans lequel des tourillons, en saillie sur les deux côtés par rapport aux éléments pivotants, sont introduits par clipsage dans des logements de palier, affectés aux faces longitudinales du cadre, ouvertes vers un côté et opposées l'une à l'autre, en particulier palier pivotant pour ailettes de guidage dans des buses d'air, caractérisé en ce que, sur les deux faces longitudinales du cadre sont rapportées par moulage par injection des consoles opposées l'une à l'autre ; que, dans des plans parallèles aux faces latérales du cadre (13, 13'), et à partir des consoles rapportées (15, 15'), s'étendent des bras élastiques (17, 17'), comportant des crans (18, 18') disposés au niveau de leurs extrémités libres ; que les crans (18, 18') de deux bras élastiques (17, 17'), qui sont dirigés l'un vers l'autre par leurs extrémités libres, forment un logement de palier (20), logeant un tourillon (14, 14'), et comportant une fente d'introduction (21) destinée à introduire un tourillon (14, 14') par clipsage ; et que les tourillons (14, 14') logés dans les logements de palier (20) s'appuient, par chacune de leurs faces dirigées vers la fente d'introduction (21), contre les crans (18, 18'), et en revanche, par leurs faces opposées aux fentes d'introduction, contre des contre-appuis.

2. Palier pivotant selon la revendication 1, caractérisé en ce qu'un bras élastique (17, 17'), comportant un cran (18, 18') rapporté à son extrémité libre, s'étend à partir de chaque console (15, 15'), vers les faces opposées l'une à l'autre.

3. Palier pivotant selon la revendication 1, caractérisé en ce que les bras élastiques (17, 17') s'étendent chacun à partir d'une traverse (16) qui relie la console (15, 15') à la face longitudinale (13, 13') du cadre.

4. Palier pivotant selon la revendication 2 ou 3, caractérisé en ce que les bras élastiques (17, 17') de crans (18, 18'), dirigés l'un vers l'autre et formant un logement de palier (20), courent de façon à converger vers ces derniers, et, dans la direction d'introduction des tourillons (14, 14'), forment lors du montage des guidages, qui se rétrécissent en forme d'entonnoir, destinés aux tourillons (14, 14').

5. Palier pivotant selon l'une des revendications 2 à 4, caractérisé en ce que des consoles voisines dans la direction longitudinale des éléments latéraux de cadre (13, 13') sont reliées l'une à l'autre, en position opposée par rapport à chacune des fentes d'introduction (21) des logements de palier (20) destinées à introduire par clipsage les tourillons, et que les segments de liaison s'étendant entre ces consoles forment des contre-appuis pour les tourillons (14, 14'), par ailleurs logés entre des crans (18, 18') dirigés l'un vers l'autre.

6. Palier pivotant selon l'une des revendications 2 à 5, caractérisé en ce que les tourillons (14, 14') sont, au niveau de leurs extrémités opposées aux éléments pivotants (12, 12'), pourvus de brides en bout (24, 24'), en saillie par rapport aux tourillons, brides qui, en position de montage, saisissent par une liaison avec correspondance de forme, et par l'arrière, les bras élastiques (17, 17') ou les crans (18, 18') affectés à leurs extrémités libres.

7. Palier pivotant selon l'une des revendications 2 à 6, caractérisé en ce qu'entre les consoles (15, 15') voisines dans le sens longitudinal du cadre sont disposés des guidages (23), destinés aux extrémités (24) des tourillons, courant lors du montage dans la direction d'introduction des tourillons (14, 14').
